# EUROPÄISCHE PATENTSCHRIFT

(11) **EP 0 637 444 B1**
(45) Veröffentlichungstag und Bekanntmachung des Hinweises auf die Patenterteilung: **24.09.1997**
(21) Anmeldenummer: 94112097.4
(22) Anmeldetag: 03.08.1994
(51) Int. Cl.: A61J 1/03

(54) **Verpackungseinrichtung für Tabletten o. dgl.**
Packing device for tablets and like articles
Dispositif d'emballage pour tablettes et des articles analogues

(30) Priorität: 05.08.1993 DE 4326268
(43) Veröffentlichungstag der Anmeldung: 08.02.1995
(73) Patentinhaber: ALLPACK Industrielle Lohnverpackung GmbH, 73614 Schorndorf (DE)
(72) Erfinder: Lauk, Willi, D-73614 Schorndorf (DE)
(74) Vertreter: Dauster, Hanjörg, Dipl.-Ing.

(56) Entgegenhaltungen:
- WO-A-84/01556
- GB-A- 418 909
- US-A- 4 398 634

## Beschreibung

Die Erfindung betrifft eine Verpackungseinrichtung nach dem Oberbegriff von Patentanspruch 1.

Bei Verpackungseinrichtungen der eingangs genannten Art, die in vielfältiger Form zum Verpacken von Pharmazeutika, Kosmetika oder Lebensmittel o.dgl. eingesetzt werden, ist die Unterfolie mit den napfartigen Vertiefungen versehen, die nach Einbringen des zu verpackenden Materials mit einer ebenen Oberfolie abgedeckt werden. Das Verbinden zwischen Oberfolie und Unterfolie erfolgt mittels eines Heißsiegelklebers. Bei einer häufig verwendeten Verpackungseinrichtung wird als Unterfolie eine PVC-Folie benutzt, in der die napfförmigen Vertiefungen thermisch mit Hilfe von Druckluft oder Saugluft erzeugt werden, wobei unter Umständen noch eine Vorverformung mittels Stempeln vorgenommen wird. Als Oberfolie dient häufig eine Aluminiumfolie, die zwischen den napfförmigen Vertiefungen mittels eines Heißsiegelklebers an der Unterfolie befestigt wird. Derartige Verpackungseinrichtungen sind insbesondere als sogenannte Durchdrückpackungen bekannt, bei welchen mittels Druck auf die relativ weichen Vertiefungen der verpackte Gegenstand durch die dann aufreißende Oberfolie hindurchgedrückt werden kann. Ähnliche Verpackungseinrichtungen werden auch als Aufreißpackungen eingesetzt, bei welchen die Oberfolie mit einer nicht mit der Unterfolie verbundenen Grifflasche versehen ist, an der die Oberfolie abgezogen werden kann.

Wenn das zu verpackende Material oder die zu verpackenden Gegenstände absolut dicht verpackt werden müssen, beispielsweise weil sie einen flüchtigen Stoff wie Alkohol o.dgl. enthalten, so ist es auch bekannt, die Unterfolie aus mehreren Schichten herzustellen, die dann ebenfalls mit einer Aluminiumfolie als Oberfolie abgedeckt wird. Die mehrschichtige Folie enthält in der Regel als Trägermaterial Aluminium. Die zusätzlichen Schichten, insbesondere Kunststoffschichten aus PVC oder Polyamid, sind deshalb notwendig, weil bei dem Herstellen der napfförmigen Vertiefungen, die mittels Eindrücken von Stempeln gebildet werden, das Aluminium seine Dichtheit verliert und nicht mehr porenfrei geschlossen ist. Auch bei derartigen mehrschichtigen Folien mit dem Trägermaterial Aluminium sind dem Verformen mittels Stempeln Grenzen gesetzt, da die Gefahr besteht, daß das Aluminium reißt. Wenn relativ große Tabletten und insbesondere dicke Tabletten verpackt werden sollen, so ist es notwendig, eine napfförmige Vertiefung zu schaffen, deren Grundfläche wesentlich größer als die Projektion der Tablette ist. Dadurch ist es möglich, die Verformung auf relativ große Wandbereiche zu verteilen, so daß die Gefahr eines Reißens des Aluminiums beherrscht werden kann. Die Anzahl der napfförmigen Vertiefungen, die auf eine Fläche einer vorgegebenen Größe der Unterfolie unterbringbar sind, ist somit beschränkt.

Es ist auch eine Verpackungseinrichtung aus einer Oberfolie und einer Unterfolie bekannt (WO-A-84/01556), von welchen wenigstens eine ein laminat aus einer reißfesten Folie, beispielsweise einer Polyesterfolie, und einer aufreißbaren Folie ist, beispielsweise einer Aluminiumfolie. Die Oberfolie und die Unterfolie sind mittels Heißsiegelungen verbunden, die eine Vielzahl von hohlraum-bildenden Bereichen bilden, die jeweils eine Tablette odgl. aufnehmen. Im Bereich der Aufnahmefächer sind sowohl die Oberfolie als auch die Unterfolie verformt und ergänzen sich jeweils zu einem Aufnahmefach.

Der Erfindung liegt die Aufgabe zugrunde, eine Verpackungseinrichtung gemäß dem Oberbegriff des Patentanspruches 1 zu schaffen, die eine bessere Ausnutzung der Grundfläche der Unterfolie ermöglicht.

Diese Aufgabe wird durch den Patentanspruch 1 gelöst.

Durch die erfindungsgemäße Ausbildung wird erreicht, daß die Tiefe einer napfartigen Vertiefung auch dann wesentlich reduziert werden kann, wenn große oder dicke Tabletten aufgenommen werden können, da das Aufnahmefach sich aus zwei derartiger napfartiger Vertiefungen zusammensetzt. Dadurch ist es möglich, die Aufnahmefächer wesentlich dichter nebeneinander anzuordnen, so daß sich eine Materialeinsparung für die Unterfolie und die Oberfolie ergeben. Diese Materialeinsparung beträgt in der Größenordnung von 40% bis 60%. Darüber hinaus ergibt sich der Vorteil, daß die entsprechend kleineren Verpackungseinrichtungen auch in den nachfolgenden Verpackungseinheiten dichter gepackt werden können, so daß es kleinere Schachteln und kleine Umkartons gibt. Damit läßt sich der Materialverbrauch wesentlich reduzieren. Da die Tiefe der Vertiefungen und damit die Stärke der Verformung beim Erzeugen der Vertiefungen wesentlich reduziert werden kann, ist es unter Umständen auch möglich, Folien aus Aluminium oder einer Aluminiumlegierung zu verwenden, die keine Stützfolien erfordern. Dadurch ergibt sich der weitere Vorteil, daß die Verpackungseinrichtung nur aus einem Material besteht und somit relativ einfach recyclebar ist.

Weitere Merkmale und Vorteile ergeben sich aus den Unteransprüchen und der nachfolgenden Beschreibung der in der Zeichnung dargestellten Ausführungsform.
- Fig. 1: zeigt eine Draufsicht auf eine erfindungsgemäße Verpackungseinrichtung,
- Fig. 2: in größerem Maßstab einen Teilschnitt entlang der Linie II-II der Fig. 1 und
- Fig. 3: einen Teilschnitt entlang der Linie III-III der Fig. 2.

Fig. 1 zeigt eine Abgabeeinheit einer Verpackungseinrichtung (10), die beispielsweise zehn Aufnahmefächer (11) für jeweils eine Tablette (12) aufweist. Die Verpackungseinrichtung (10) wird aus einer Oberfolie (13) und einer Unterfolie (14) gebildet, die einer Verpackungsmaschine in Form von Rollen vorgelegt werden, auf die diese Folien aufgewickelt sind. Die von den Rollen abgewickelte Oberfolie (13) und die Unterfolie (14) durchlaufen bahnförmig Formstationen, in denen sowohl die Oberfolie (13) als auch die Unterfolie (14) mit napfförmigen Vertiefungen (15, 16) versehen werden, die später beim Zusammenfügen von Oberfolie (13) und Unterfolie (14) jeweils ein Aufnahmefach (11) bilden. Die Unterfolie (14) durchläuft im wesentlichen horizontal eine Abfülleinrichtung, in welcher die napfförmigen Vertiefungen (16) mit den Tabletten (12) befüllt werden. Anschließend wird die von oben zugeführte Oberfolie (13) derart über die Unterfolie (14) gelegt, daß die Vertiefungen (15, 16) miteinander fluchten. Die Oberfolie (13) und die Unterfolie (14) werden in dem Bereich außerhalb der Vertiefungen (15, 16) mit einem Heißsiegellack versehen. Nach dem Zusammenfügen werden Oberfolie (13) und Unterfolie (14) mittels des Heißsiegellackes in einer entsprechenden Station miteinander verbunden. Die bahnförmig zugeführte Oberfolie (13) und Unterfolie (14) weisen über die Breite gesehen ein Mehrfaches der in Fig. 1 dargestellten Abgabeeinheit dar. Sie werden später nach dem Verpacken auf die Größe der in Fig. 1 dargestellten Abgabeeinheit zurechtgeschnitten.

Die Unterfolie (14) und die Oberfolie (13) sind jeweils mit einer Stützfolie versehene Aluminiumfolien, die eine Dicke von etwa 50 Mikrometer bis 60 Mikrometer aufweisen. Bei einer Ausführungsform sind zwei Aluminiumfolien vorgesehen, zwischen denen eine Stützfolie aus Kunststoff, beispielsweise PVC, angeordnet ist. Wie schon erwähnt wurde, sind sowohl in die Unterfolie (14) als auch in die Oberfolie (13) napfartige Vertiefungen (15, 16) eingearbeitet, die insbesondere durch Stempeln in der Formstation eingedrückt werden. Da sowohl die Unterfolie (14) als auch die Oberfolie (13) mit diesen napfartigen Vertiefungen (15, 16) versehen sind, lassen sich relativ große Tabletten (12) in den Aufnahmefächern (11) unterbringen, ohne daß eine der napfartigen Vertiefungen (15, 16) eine Tiefe aufweisen muß, die der Dicke der Tablette (12) entspricht. Da die Tiefe der napfartigen Vertiefungen (15, 16) mithin geringer ist, lassen sich die napfartigen Vertiefungen (15, 16) auch in ihrer Grundfläche verkleinern, ohne daß die Gefahr besteht, daß in den Aluminiumfolien Risse auftreten.

Bei dem dargestellten Ausführungsbeispiel dienen die Aufnahmefächer (11) zur Aufnahme einer Tablette, die im wesentlichen eine zylindrische Form aufweist und deren Enden halbkugelförmig ausgebildet sind. Die napfartigen Vertiefungen (15, 16) besitzen entsprechend eine ovale Grundfläche. Sie sind in ihrem mittleren Bereich, wie in Fig. 3 gezeigt ist, etwa halbzylindrisch geformt, an den sich jeweils ein Teil kugelförmig geformter Endbereich anschließt. Da die für die Herstellung der napfartigen Vertiefungen (15, 16) benötigte Grundfläche relativ klein ist, lassen sich die Aufnahmefächer (11) wesentlich näher als bisher aneinanderrücken. Wie Fig. 1 zeigt, haben die napfartigen Vertiefungen (15, 16) zwischen ihren Längsseiten einen gegenseitigen Abstand, der etwa der Hälfte ihrer Breite entspricht. Zwischen den Stirnenden der napfartigen Vertiefungen (15, 16) ist in etwa der gleiche Abstand belassen, der bei dem dargestellten Ausführungsbeispiel etwa einem Drittel der napfförmigen Vertiefungen entspricht.

In den nicht verformten Bereichen zwischen den Aufnahmefächern (11) sind Perforationsreihen (17, 18) angebracht, entlang welchen sich die Verpackungseinrichtung (10) in Einzelpackungen trennen läßt.

Wie aus Fig. 1 zu ersehen ist, ist zwischen der Unterfolie (14) und der Oberfolie (13) in dem nicht verformten Bereich ein Heißsiegellack (19) aufgetragen. Dieser Heißsiegellack (19) ist so aufgetragen, daß jeweils neben einer Reihe von Aufnahmefächern (11) ein Handstreifen (20, 21) verbleibt, der frei von Heißsiegellack (19) ist. Die Unterfolie (14) und die Oberfolie (13) lassen sich somit im Bereich dieses Randstreifens (20) leicht voneinander trennen, wonach sie im Bereich des Heißsiegellacks (19) aufgerissen werden können (peeling).

Bei dem Ausführungsbeispiel ist vorgesehen, daß die napfförmigen Vertiefungen (15) der Oberfolie (13) nicht mit den napfförmigen Vertiefungen (16) der Unterfolie (14) identisch sind. Wie aus Fig. 2 und 3 zu ersehen ist, sind die napfförmigen Vertiefungen (16) der Unterfolie (14) tiefer. Die napfförmigen Vertiefungen (15) der Oberfolie (13) besitzen einen mittleren, abgeflachten, ebenen Bereich. Dieser ebene Bereich erlaubt es, die Oberfolie (13) dort zu bedrucken. Wenn jedoch Tabletten (12) mit einem größeren Durchmesser verpackt werden sollen, so können die Vertiefungen (15) der Oberfolie (13) ebenfalls die maximale Tiefe aufweisen, die etwa die Hälfte ihrer größten Breite entspricht.

Das anhand von Fig. 1 bis 3 erläuterte Prinzip läßt sich natürlich auch verwirklichen, wenn runde oder kugelförmige Tabletten o.dgl. verpackt werden sollen. In diesem Fall erhalten dann die napfförmigen Vertiefungen (15, 16) der Oberfolie (13) und der Unterfolie (14) eine entsprechende Grundfläche.

Da die Aufnahmefächer (11) wesentlich dichter als bisher aneinander herangerückt werden können, ergibt sich ein wesentlich geringerer Verbrauch für das Material der Oberfolie (13) und der Unterfolie (14). Die Materialersparnis beträgt zwischen 40% und 60%. Darüber hinaus ergibt sich der Vorteil, daß die Abgabeeinheiten der Verpackungseinrichtung, wie sie in Fig. 1 dargestellt sind, in kleineren Schachteln verpackt werden können.

Diese kleinere Schachteln können dann entsprechend auch in kleineren Kartons verpackt werden. Damit ergibt sich auch für die weitere Verpackung der Verpackungseinrichtung eine deutlichere Einsparung an Verpackungsmaterial.

Bei einer abgewandelten Ausführungsform sind die Oberfolie (13) und die Unterfolie (14) auch im Bereich der Randstreifen (20) mit dem Heißsiegellack miteinander verbunden. Um in diesem Fall eine Trennung vornehmen zu können, wird im mittleren Bereich entlang der Perforationsreihe (18) ein heißsiegellackfreier Bereich (22) vorgesehen, der in Fig. 1 strichpunktiert eingezeichnet ist. Um eine Tablette (12) in diesem Falle entnehmen zu können, muß eine Einzelpackung durch Trennen an den zugehörigen Perforationsreihen (17, 18) freigelegt werden. Dabei wird dann auch der nicht mit einem Heißsiegellack verbundene Randbereich (22) freigelegt, so daß dann die Einzelpackung geöffnet werden kann.

## Patentansprüche

1. Verpackungseinrichtung mit einer Oberfolie (13) und einer Unterfolie(14), die derart geformt und miteinander verbindbar sind, daß sie zwischen sich mehrere, in wenigstens einer Reihe angeordnete Aufnahmefächer (11) für Tabletten (12) o.dgl. bilden, wobei sowohl die Oberfolie (13) als auch die Unterfolie (14) mit napfförmigen Vertiefungen (15, 16) versehen sind, die sich jeweils zu einem Aufnahmefach (11) ergänzen, dadurch gekennzeichnet, daß die Oberfolie (13) und die Unterfolie (14) Aluminiumfolien sind.

2. Verpackungseinrichtung nach Anspruch 1, dadurch gekennzeichnet, daß die napfförmigen Vertiefungen (15, 16), die eine ovale Grundfläche besitzen, in ihrem mittleren Bereich im wesentlichen eine teilzylindrische Gestalt und in ihren Endbereichen eine im wesentlichen teilkugelförmige Gestalt haben.

3. Verpackungseinrichtung nach Anspruch 1 oder 2, dadurch gekennzeichnet, daß die napfförmigen Vertiefungen (15, 16) zwischen ihren Längsseiten einen Abstand aufweisen, der in etwa der Hälfte ihrer Breite entspricht.

4. Verpackungseinrichtung nach einem der Ansprüche 1 bis 3, dadurch gekennzeichnet, daß die napfförmigen Vertiefungen (15, 16) zwischen ihren Schmalseiten einen Abstand besitzen, der etwa einem Drittel ihrer Länge entspricht.

5. Verpackungseinrichtung nach einem der Ansprüche 1 bis 4, dadurch gekennzeichnet, daß die maximale Tiefe der napfförmigen Vertiefungen (15, 16) etwa der Hälfte ihrer größten Breite entspricht.

6. Verpackungseinrichtung nach einem der Ansprüche 1 bis 5, dadurch gekennzeichnet, daß die napfförmigen Vertiefungen (15, 16) der Oberfolie (13) oder der Unterfolie (14) einen abgeflachten Boden aufweisen.

7. Verpackungseinrichtung nach einem der Ansprüche 1 bis 7, dadurch gekennzeichnet, daß jeder Reihe von Aufnahmefächern (11) ein Randbereich (20) zugeordnet ist, in dem die Oberfolie (13) und die Unterfolie (14) nicht miteinander verbunden sind.

## Claims

1. Packaging material with an upper sheet (13) and a lower sheet (14) which are formed, and can be connected to each other, such that they form, in between them, uptake-compartments (11), for tablets and suchlike, arranged in at least one row, whereby both a said upper sheet (13) and lower sheet (14) are provided with cup-shaped cavities (15, 16) which combine, in each case, to form an uptake-compartment (11), characterized in that an upper sheet (13) and a lower sheet (14) are sheets of aluminium foil.

2. Packaging material in accordance with claim 1, characterized in that cup-shaped cavities (15, 16), which have an oval base-area, substantially have, in their central area, a cylindrical form, and, at their end areas, a substantially spherical arch-form.

3. Packaging material in accordance with claim 1 or claim 2, characterized in that said cup-shaped cavities (15, 16) have a separation between their lengthwise sides which is approximately half their width.

4. Packaging material in accordance with any one of claims 1 to 3, characterized in that cup-shaped cavities (15, 16) have a separation between their short sides which corresponds to approximately a third of their length.

5. Packaging material in accordance with any one of claims 1 to 4, characterized in that the maximum depth of cup-shaped cavities (15, 16) is approximately half their greatest width.

6. Packaging material in accordance with any one of claims 1 to 5, characterized in that cup-shaped cavities (15, 16) of an upper sheet (13) or of a lower sheet (14) have a flattened base.

7. Packaging material in accordance with any one of claims 1 to 7, characterized in that each row of uptake-compartments (11) has a rim-area (20) associated with it in which an upper sheet (13) and a lower sheet (14) are not connected to each other.

## Revendications

1. Dispositif de conditionnement, comportant une feuille supérieure (13) et une feuille inférieure (14), qui sont façonnées et peuvent être assemblées l'une à l'autre de telle sorte qu'elles forment entre elles plusieurs alvéoles (11), disposés au moins en une rangée, pour comprimés (12) ou analogues, où tant la feuille supérieure (13) que la feuille inférieure (14) est pourvue de renfoncements (15, 16) en forme de godet, qui se complètent pour donner un alvéole (11), caractérisé en ce que la feuille supérieure (13) et la feuille inférieure (14) sont des feuilles d'aluminium.

2. Dispositif de conditionnement selon la revendication 1, caractérisé en ce que les renfoncements (15, 16) en forme de godet, qui ont une surface de base ovale, ont dans leur zone centrale une forme correspondant essentiellement à celle d'une partie de cylindre et, dans leur zone terminale, une forme correspondant essentiellement à une partie de sphère.

3. Dispositif de conditionnement selon la revendication 1 ou 2, caractérisé en ce que les renfoncements (15, 16) en forme de godet ont entre leurs côtés longitudinaux une distance qui correspond approximativement à la moitié de leur largeur.

4. Dispositif de conditionnement selon l'une des revendications 1 à 3, caractérisé en ce que les renfoncements en forme de godet (15, 16) ont entre leurs petits côtés une distance qui correspond approximativement au tiers de leur longueur.

5. Dispositif de conditionnement selon l'une des revendications 1 à 4, caractérisé en ce que la profondeur maximale des renfoncements (15, 16) en forme de godet correspond approximativement à la moitié de leur largeur la plus grande.

6. Dispositif de conditionnement selon l'une des revendications 1 à 5, caractérisé en ce que les renfoncements (15, 16) en forme de godet de la feuille supérieure (13) ou de la feuille inférieure (14) ont un fond aplati.

7. Dispositif de conditionnement selon l'une des revendications 1 à 7, caractérisé en ce qu'à chaque rangée d'alvéoles (11) est affectée une zone marginale (20), dans laquelle la feuille supérieure (13) et la feuille inférieure (14) ne sont pas assemblées l'une à l'autre.
